# EUROPÄISCHE PATENTSCHRIFT

(11) **EP 0 988 133 B1**
(45) Veröffentlichungstag und Bekanntmachung des Hinweises auf die Patenterteilung: **22.08.2001**
(21) Anmeldenummer: 98936102.7
(22) Anmeldetag: 05.06.1998
(51) Int. Cl.: B24D 13/14, B24B 23/04, B24D 9/08, B24B 57/02, B24D 15/00

(54) **SCHLEIFWERKZEUG, INSBESONDERE FÜR HAND-OSZILLATIONSGERÄTE**
GRINDING TOOL, SPECIALLY FOR HAND-HELD OSCILLATING DEVICES
OUTIL DE PON AGE DESTINE NOTAMMENT A DES APPAREILS VIBRANTS A MAIN

(30) Priorität: 06.06.1997 DE 19723987
(43) Veröffentlichungstag der Anmeldung: 29.03.2000
(73) Patentinhaber: Gmeilbauer, Engelbert, D-82229 Seefeld (DE)
(72) Erfinder: Gmeilbauer, Engelbert, D-82229 Seefeld (DE)
(74) Vertreter: Petra, Elke, Dipl.-Ing.
(86) Internationale Anmeldenummer: DE9801530
(87) Internationale Veröffentlichungsnummer: WO9855266

(56) Entgegenhaltungen:
- EP-A- 0 141 139
- EP-A- 0 196 832
- US-A- 2 189 472
- US-A- 4 523 411

## Beschreibung

Die Erfindung bezieht sich auf ein Schleifwerkzeug für Hand-Oszillationsgeräte nach dem Oberbegriff des Anspruchs 1, wie es z.B. für Feinschleifarbeiten, so zur Schleifbearbeitung von Kfz-Neulackierungen Verwendung findet.

Bei Neulackierungen ist bekanntlich leider nicht immer zu vermeiden, daß in die frische Farbe Schmutzpartikel fallen oder sonstige Verunreinigungen und Unebenheiten sowie Lackläufer auftreten.

Zur Behebung dieser Lackierungsfehler wurde bislang ein Werkzeug verwendet, das aus einem zylindrischen Plastikklotz von ca. 3 cm Durchmesser besteht, an dessen Unterseite flaches Schleifpapier mit Hilfe eines Klebestreifens aufgeklebt ist. Die Bearbeitung erfolgt dabei von Hand und ist äußerst mühsam und im Ergebnis sehr oft nicht zufriedenstellend.

Zwar sind Schleifwerkzeuge bekannt, die zusammen mit Hand-Oszillationsgeräten Verwendung finden (siehe z.B. die DE 94 10 754.8 A1 und das Prospekt der Firma Fein "Feinschleifer plus" 8.96). Diese bekannten Schleifwerkzeuge weisen jeweils relativ steife Schleifplatten auf, auf deren Unterseite Schleifblätter aufgeklebt werden. Die gesamte Bearbeitungsfläche der Werkzeuge ist durchgehend gleich fest bzw. hart, bis zur äußeren Kante hin, so daß ein besonders einfühlsames, weiches, ausbesserndes Nachschleifen und Polieren nicht ausreichend optimal vorgenommen werden kann. Zudem sind diese Werkzeuge an dem jeweiligen Oszillationsgerät starr und in vorbestimmter, parallel zur Gerätachse verlaufenden Arbeitsflächenausrichtung angeordnet, wodurch bei engen Platzverhältnissen Probleme entstehen können.

Aus der US-A-4 523 411 ist zudem ein Naß-Schleifwerkzeug bekannt, bei dem als Halter ein glockenförmiges Gehäuse oder eine starre Platte vorgesehen ist, an deren Stirnseite ein weich-elastischer Flansch mit konisch sich nach unten erweiternden Mantelfläche angebracht ist, an dessen Aktivfläche ein Schleifblatt befestigbar ist. Der Flansch weist dabei zentrisch eine große Axial-Ausnehmung auf zur Einbringung von Schleifflüssigkeit. Das Werkzeug ist über seinen Halter starr am Oszillationsgerät befestigt, so daß an unzugänglichen Stellen Handhabungsprobleme entstehen können. Auch können mit diesem Naßbearbeitungswerkzeug nicht in Schrägstellung, also peripher, gezielt genaue Ausbesserungsarbeiten vorgenommen werden, da bei entsprechender Schrägstellung des Werkzeugs die zentrisch eingeführte Flüssigkeit in unerwünscht großer Menge ausströmt. Die Konizität des Flansches dient lediglich der optimaleren Arbeit in Werkstückecken.

Schließlich zeigt die EP 141 139 A2 (Fig. 4 bis 7) ein Schleifwerkzeug gemäß Oberbegriff von Anspruch 1 mit Schleifstaub-Absaugung, bei dem an der plattenförmigen Unterseite eines Gelenkhalters ein zylindrischer Flansch befestigt ist, der im wesentlichen die gleichen Außendurchmesser aufweist, wie die Halterscheibe. Zwar ist hier ein Verschwenken des Werkzeugs zum Oszillator möglich. Durch die mangelnde Elastizität des Flansches können jedoch keine genauen Lack-Ausbesserungsarbeiten durchgeführt werden.

Aufgabe der Erfindung ist es, ein Schleifwerkzeug oben genannter Gattung anzugeben, durch das sehr genaue und feine Schleifarbeiten, insbesondere Lackierungsfehler-Nacharbeiten optimal durchgeführt werden können.

Diese Aufgabe wird durch ein gattungsgemäßes Schleifwerkzeug mit den Merkmalen des Anspruchs 1 gelöst. In den Unteransprüchen sind vorteilhafte Ausgestaltungen angegeben.

Demgemäß besteht der Flansch aus weichem Material, während der Halter zylindrisch ausgebildet und an seiner dem Flansch zuweisenden Seite durchmessermäßig zurückgesetzt ist., z.B. durch eine Kantenabrundung, eine Kantenabschrägung oder eine Durchmesserabstufung. Der das Schleifpapier tragende Flansch ist dadurch an seinem äußeren Rand axial formnachgiebig ausgebildet bzw. angeordnet. Hierdurch ist der besondere Vorteil gegeben, daß insbesondere ein höherer Druck über die Werkzeugkante auf die Schleiffläche vermieden wird. Es kann also sehr weich und sehr fein gearbeitet werden, so daß beim Schleifen oder Polieren z.B. einer nicht ordnungsgemäßen Neulackierung, die Defekte perfekt durch das erfindungsgemäße Schleifwerkzeug behoben werden können und sich dabei die Werkzeugumfangskante nicht hart, Spuren hinterlassend, in den Lack einarbeitet.

Die axiale Formnachgiebigkeit des Flansches wird erfindungsgemäß somit dadurch erreicht, daß die Abstützfläche des Flansches am Halter wesentlich kleiner ist als die Arbeitsfläche des Flansches. Hierdurch ist ein überstehender Flanschteil vorhanden, der bei axialer Kanten-Druckbeanspruchung entsprechend elastisch nachgibt und weich abgebogen wird.

Von Vorteil ist, wenn der Flansch in an sich bekannter Weise aus Weichgummi oder Weichkunststoff besteht, während der Halter aus Hartkunststoff gefertigt ist. Dabei können Halter und Flansch z.B. miteinander fest verklebt sein. Es besteht jedoch auch die Möglichkeit, Flansch und Halter z.B. über Klettverschluß oder Klebeband lösbar miteinander zu verbinden, was den Vorteil einer schnellen Auswechselbarkeit beim Kaputtgehen eines der beiden Teile oder die Verwendung unterschiedlicher Flansche in Verbindung mit der gleichen Halterung erlaubt, was sich sehr kostengünstig auswirken kann.

Von besonderem Vorteil ist, wenn der Halter zudem als Gelenk ausgebildet ist, einen Lagerbock bildend, der an seiner einen Stirnseite den Flansch trägt und an dessen anderen Seite, vorzugsweise in einer entsprechenden axialen Ausnehmung, ein über eine Gelenk-Schwenkachse in dem Bock schwenkbar gelagertes Schwenkglied (Gelenkkopf) trägt, über das die Befestigung des Werkzeugs am Oszillationsgerät stattfindet. Somit ist hier der Vorteil einer zusätzlichen Winkelverstellbarkeit gegeben, d.h. die aktive, das Schleifpapier tragende Fläche des Werkzeugs ist im Verhältnis zum Oszillationsgerät im Winkel bzw. in seiner Neigung verstellbar, so daß eine optimale Handhabung mit optimaler Arbeitswirkung, auch an engen, schwer zugänglichen Arbeitsflächen, möglich ist. Selbstverständlich kann statt eines einfachen Gelenks mit einer einzigen Schwenkachse auch in bekannter Weise ein zweiachsiges Gelenk vorgesehen sein, dessen zwei Schwenkachsen senkrecht zueinander stehen, so daß die Neigung der aktiven Werkzeugfläche beliebig gestaltet werden kann, was sehr vorteilhaft in bezug auf Handhabung und Arbeitsresultat ist.

Im weiteren ist von Vorteil, wenn der Halter zumindest flanschseitig im wesentlichen zylindrisch ausgebildet ist und mit seiner Achse senkrecht auf dem Flansch aufstehend angeordnet ist und wenn er an der dem Flansch zuweisenden Seite stark abgerundete Kanten aufweist oder entsprechend durchmesserabgerundet ist. Hierdurch kann durch einen Flansch, der als konzentrisch zum Halter angeordnete zylindrische Scheibe ausgebildet ist, wobei Halter und Flansch im wesentlichen gleich große Durchmesser aufweisen können, in der Umfangszone der aktiven Fläche eine hohe axiale Formnachgiebigkeit erzielt werden. Bei etwas stärkerem axialem Druck auf die Kante bzw. den äußeren Kantenabschnitt, wird dieser äußere Flanschteil axial elastisch nachgeben, während sein mittiger Teil fest am Halter z.B. angeklebt ist. Je nach Größe des Abrundungs-, Abstufungs- oder Abschrägungsdurchmessers des Halters wird auch die Nachgiebigkeit des Flansches unterschiedlich sein.

In einer Weiterentwicklung kann der Flansch in an sich bekannter Weise kegel-stumpfförmig ausgebildet sein, mit einer zum Halter weisenden Querschnitt-Verjüngung, wodurch der Flansch schürzenförmig nach außen bzw. zur Arbeitsfläche sich erweiternd, absteht. Hierdurch ist durch die zusätzliche Querschnittsverjüngung eine besonders hohe axiale Elastizität des Flansches vorhanden, so daß eine sehr genaue, sehr weiche Bearbeitung möglich ist.

In einer weiteren, vorteilhaften Ausführungsform ist zwischen Halter und Flansch eine im wesentlichen zylindrische Abstützscheibe angeordnet, deren Durchmesser größer ist als der Außendurchmesser des Halters. Durch die relativ große Abstützscheibe, die ebenfalls aus dem gleichen Material gefertigt sein kann wie der Halter, also aus Hartkunststoff, kann zum einen der Halter jede beliebige Außenumfangsform haben, also zylindrisch, rechteckig, quadratisch oder vieleckig. Zudem kann, was äußerst vorteilhaft ist, ein Polierüberzug, der in Art einer Topfhaube ausgebildet ist, über Gummctiflansch und Abstützscheibe gezogen werden, wobei dieser Polierbezug ein Schaffell sein kann. Mit nur wenigen Handbewegungen läßt sich somit eine Schleifscheibe, durch Überziehen der Schaffellhaube, in eine Polierscheibe mit äußerst guten Eigenschaften, verwandeln.

Auch stellt die im Durchmesser große Ausführung der Abstützscheibe eine größere Schleif- oder Arbeitsfläche des Flansches sicher, was insbesondere für die Bearbeitung größerer, ebener Flächen von großem Vorteil ist. Selbstverständlich weist dann die Abstützscheibe durchmessermäßig durch Abrundung, Abstufung oder Kantenbruch eine kleinere Arbeitsfläche auf oder ist ganz einfach ein entsprechend geringerer Außendurchmesser der Scheibe im Verhältnis zum Flansch vorgesehen.

Dabei kann die Abstützscheibe entweder einstückig mit dem Halter ausgebildet sein, oder Abstützscheibe und Halter sind zwei separat angefertigte Teile, die z.B. über axial geführte Schrauben oder Verkleben miteinander fest verbunden sind oder über Klebestreifen oder Klettverschluß lösbar miteinander verbunden sind. Dabei kann gleichzeitig bei der lösbaren Ausführung der Weichflansch an der Abstützscheibe lösbar festgeklebt sein, so daß, insbesondere für eine Lagerhaltung dieses Schleifvorsatzes jeweils nur ein Halter vorzusehen ist, an den, z. B. über Klettverschlüsse, mehrere, unterschiedlich ausgebildete Flansche, mit daran befestigter Abstützscheibe, in unterschiedlichen Ausbildungen und Größen modulartig zusammenbaubar zur Verfügung gestellt werden können.

Selbstverständlich kann statt der rotationssymmetrischen Ausführung des Werkzeugs (zylindrisch, konisch) auch eine Vielkantausführung Verwendung finden. So kann z. B. der Halter einen quadratischen Querschnitt aufweisen, während die Abstützscheibe (hier dann Abstützplatte) mit Flansch z.B. drei- oder sechseckig ausgelegt sein können.

Zur Minimierung der Flatterneigung des Werkzeugs ist von Vorteil, wenn eine Positionsfestlegung des Gelenks bzw. der aktiven Arbeitsseite des Werkzeugs möglich ist und zwar in an sich bekannter Weise durch eine schwergängige Lagerkonstruktion, Anordnung von Feststellschrauben oder das Vorsehen von Einrichtungen, wie Rastierkugeln oder - bolzen.

Es ist bekannt, daß zum Schleifen üblicherweise zusätzliche Schleifmittel, Poliermittel, Wasser oder Seifenlaugen verwendet werden. Beim Einsatz herkömmlicher Werkzeuge sind zusätzliche Schleif- und Kühlmittel vorhergehend oder immer wieder, aus separaten Behältern auf das Werkzeug oder die zu bearbeitende Fläche aufzubringen. Erfindungsgemäß ist nunmehr die Möglichkeit gegeben, durch eine axial durch den Werkzeugkörper hindurchgeführte, zur aktiven Arbeitsfläche sich öffnende Zuführleitung diese Bearbeitungs-Zusatzmittel bedarfsweise laufend und gezielt direkt an die Aktivstelle einzubringen. Durch einen mit der jeweiligen Flüssigkeit füllbaren balgartige Behälter, der über einen Schlauch mit dem Schleifwerkzeug verbunden ist, kann das Mittel bequem zugeführt werden. Dadurch kann insbesondere bei größeren zu bearbeitenden Flächen rationeller gearbeitet werden.

Der die Zusatzmittel-Flüssigkeit aufnehmende Behälter, der als Balg oder auch einfach elastisch, ballonförmig ausgebildet sein kann, kann austauschbar oder nachfüllbar vorgesehen sein, d.h. der elastische Behälter kann fest mit dem Schlauch verbunden sein und durch eine verschließbare Öffnung befüllt werden. Er kann jedoch auch z.B. über eine Schraubverbindung mit dem Schlauch zusammenhängen und zudem in Art einer bereits vorgefertigten bzw. vorbereiteten, gefüllten Kartusche bedarfsweise ausgetauscht werden.

Die Anordnung des Behälters kann auch unterschiedlich vorgenommen werden. So kann der Behälter frei hängend an einem längeren Zuführschlauch angebracht sein, so daß dessen. Betätigung von der während der Bearbeitung freien Hand vornehmbar ist. Es besteht jedoch auch die Möglichkeit, den Balg über an sich bekannte Vorkehrungen, wie Schellen, am Oszillationsgerät so zu befestigen, daß die entsprechend notwendigen Pumpbewegungen von einem der Finger der das Oszillationsgerät tragenden Hand ausgeführt werden können. Auch ist denkbar, den Balg in das Gerätegehäuse so formmäßig aufzunehmen bzw. zu integrieren, daß lediglich eine membranartige Druckfläche oder nur ein Teil des Behälters sichtbar ist.

Die Größe des Schleifwerkzeugs bzw. des Schleifvorsatzes variiert entsprechend den möglichen Durchmessergrößen der Schleifflächen (2 bis 19 cm in 1 cm Schritten). Das verwendete Schleifpapier ist meist rund, mit umgebogener Kante und mit Klebestreifen versehen, so daß die Schleifvorsätze damit bestückt werden können. Die Körnung des Schleifpapiers kann von ganz fein bis grob, entsprechend den Anforderungen, variieren.

Nachfolgend wird die Erfindung anhand mehrerer Ausführungsbeispiele unter bezug auf die Zeichnung näher erläutert.

Es zeigen:
- Fig. 1:: eine perspektivische Ansicht auf ein erfindungsgemäßes Schleifwerkzeug in erster Ausführung, mit kleinem Konusflansch,
- Fig. 2:: eine perspektivische Ansicht wie in Fig. 1, auf ein Schleifwerkzeug in zweiter Ausführung, mit großem Konusflansch und Abstützscheibe,
- Fig. 3 bis 5:: drei Ansichten eines Schleifwerkzeuges in dritter Ausführung, mit zylindrischem Flansch und
- Fig. 6:: eine perspektivische Ansicht auf ein Schleifwerkzeug gemäß Fig. 1, mit Behälter und Zuführschlauch für Zusatzmittel.

Das in Fig. 1 dargestellte Schleifwerkzeug besteht aus einem zylindrischen Halter 1, an dessen einen, hier unteren Stirnfläche, ein konischer Flansch 2 so angebracht ist, daß sich dessen Umfang nach unten konisch bzw. schürzenförmig so erweitert, daß eine ringförmige Flanschvergrößerung der Breite "d" vorhanden ist. Die Halter-Stimfläche ist zudem, wie in Verbindung mit Fig. 3 und 4 näher beschrieben, durchmessermäßig zurückgesetzt; z.B. durch Kantenabrundung, -abstufung oder abschrägung. Die freie Stirnfläche des Flansches 2 ist mit einem an sich bekannten Schleifpapier 3 bestückt und zwar austauschbar über Klebestreifen oder Klettverschlußvorkehrungen. So kann, wie bei Schleifwerkzeugen allgemein bekannt, dieses Schleifpapier, auch Blüten oder Kleeblatt genannt, bedarfsweise leicht und schnell ausgetauscht werden. Der Halter 1 ist als Gelenk ausgebildet und weist in seiner oberen, der aktiven Arbeitsfläche entgegengesetzten Stirnseite einen axialen Schlitz 4 auf, in dem ein flacher Gelenkkopf 5 über eine im Halter radial hindurchgeführte Gelenk-Schwenkachse 6 verschwenkbar angeordnet ist. Der Gelenkkopf 5 ist entweder direkt an der Abtriebsachse 7 eines Oszillationsgerätes befestigt oder ist mit Hilfe eines Stabes 7 in einer an sich bekannten Schwingkörper-Halterung (siehe DE 195 31 270 A1) befestigt, die ihrerseits auf der Oszillatorachse fest aufsitzt.

Das in Fig. 2 dargestellte Ausführungsbeispiel weist einen Halter 1 auf, der in gleicher Weise wie derjenige des Ausführungsbeispiels nach Fig. 1 ausgebildet ist, nämlich als Gelenk. Er trägt an seiner Unterseite eine zylindrische Abstützscheibe 8, die einen größeren Durchmesser besitzt als der Halter 1 und an deren unteren Stirnseite ein Flansch 2 aus Weichmaterial, wie Weichgummi oder -kunststoff befestigt ist. Die flanschseitige Kante der Abstützscheibe ist zudem vorzugsweise abgerundet ausgebildet, wie beim Halter gemäß Fig. 3 und 4.

Bei dem in Fig. 3 bis 5 dargestellten weiteren Ausführungsbeispiel ist ebenfalls ein zylindrischer, als Gelenk ausgebildeter Halter 1 vorgesehen, der an seiner unteren Stirnfläche eine starke Abrundung 9 seiner Stirnkante aufweist. Der Flansch 2 ist bei dieser Ausführungsform als zylindrische Scheibe ausgebildet, deren Außendurchmesser ungefähr gleich ist dem Außendurchmesser der Halterung. Zwischen Halterung 1 und Flansch 2 wird durch die Kantenabrundung 9 ein Spalt 10 gebildet, der ein Zurückweichen der Umfangszone der Breite "d" des Flansches 2 während der Arbeit ermöglicht. Insbesondere dann, wenn auf die untere Flanschkante ein Arbeitsdruck ausgeübt wird, besteht so die Möglichkeit, daß eben dieser Abschnitt "d" in den Spalt 10 elastisch hineingedrückt wird, wodurch ein besonders feinfühliges Arbeiten möglich ist. Wie in Fig. 4 mit unterbrochenen Linien angedeutet ist, kann statt einer Kantenabrundung auch eine Kantenabschrägung (links) oder eine Kantenabstufung (rechts) vorgesehen werden, um den Abstand "d" bzw. einen Spalt 10 zu erhalten, die eine ausreichende axiale Verformbarkeit bzw. elastische Verbiegbarkeit des Flanschrandes ermöglichen.

Aus Fig. 5 ist zu erkennen, wie der Gelenkschlitz 4 und die Gelenk-Schwenkachse im Halter 1 angeordnet sind.

In Fig. 6 ist dargestellt, wie an einem Werkzeug gemäß Fig. 1 zusätzlich ein Zuführschlauch 11 angebracht ist, der in den Halter axial eingeführt in eine nicht dargestellte, axiale, in die Schleiffläche sich öffnende Zuführleitung bzw. -bohrung mündet. Der Schlauch 11 trägt an seinem anderen Ende einen Behälter 12, der hier in Art eines Balges axial druckelastisch ausgebildet ist. Die Verbindung zwischen Zuführschlauch 11 und Behälter 12 wird hier über eine kappenförmige Schraubverbindung 12 realisiert, wobei diese Schraubverbindung fest am Schlauch angebracht ist, während der Behälter eine Schraubflasche mit Balgkörper ist.

### BEZUGSZEICHENLISTE

- 1.: Halter
- 2.: Flansch
- 3.: Schleifpapier
- 4.: Schlitz
- 5.: Gelenkkopf (Schwenkglied)
- 6.: Gelenk-Schwenkachse
- 7.: Abtriebsachse / Stab
- 8.: Abstützscheibe
- 9.: Abrundung
- 10.: Spalt
- 11.: Zuführschlauch
- 12.: Behälter
- 13.: Schraubverbindung

## Patentansprüche

1. Schleifwerkzeug, für Hand-Ozillationsgeräte, mit einem am Oszillationsgerät befestigbaren Werkzeugkörper, der aus einem als Gelenk ausgebildeten Halter (1) zur schwenkbaren Befestigung am Oszillationsgerät und einem an diesem koaxial befestigten Flansch (2) aus flexiblem Material besteht, an dessen aktiver Seite Schleifpapier auswechselbar befestigbar ist, und der an seinem äußeren Rand über die Abstützfläche des Flansches am Halter axial formnachgiebig, überstehend ausgebildet ist,
**dadurch gekennzeichnet,**
- daß der Flansch aus weichem Material besteht, und
- daß der Halter (1) zylindrisch ausgebildet und an seiner dem Flansch zuweisenden Seite durchmessermäßig zurückgesetzt ist, z.B. durch eine Kantenabrundung, eine Kalotte, eine Kantenabschrägung oder eine Durchmesser-Abstufung.

2. '. Schleifwerkzeug nach Anspruch 1,
dadurch gekennzeichnet, daß der Flansch (2) aus Weichgummi oder -kunststoff besteht und daß der Halter (1) aus Hartkunststoff gefertigt ist.

3. Schleifwerkzeug nach den Ansprüchen 1 und 2,
dadurch gekennzeichnet, daß der Halter (1) im wesentlichen zylindrisch ausgebildet ist und daß das Gelenkkopf-Schwenkglied (5) des Haltegelenkes als flaches, von einer Schwenkachse (6) durchsetstes Auge ausgebildet ist, während der Halter-Lagerbock eine axial mittig eingelassene schlitzförmige Ausnehmung (4) aufweist, entsprechend durchsetzt durch die Schwenkachse (6).

4. Schleifwerkzeug nach Anspruch 1,
dadurch gekennzeichnet, daß der Halter (1) zumindest flanschseitig im wesentlichen zylindrisch ausgebildet ist und mit seiner Achse senkrecht auf dem Flansch aufstehend angeordnet ist.

5. Schleifwerkzeug nach den Ansprüchen 1 bis 4,
dadurch gekennzeichnet, daß der Flansch (2) als. zylindrische Scheibe ausgebildet ist und konzentrisch zum Halter (1) angeordnet ist, und daß Halter (1) und Flansch (2) im wesentlichen gleich oder unterschiedlich große Außendurchmesser aufweisen.

6. Schleifwerkzeug nach den Ansprüchen 1 bis 3,
dadurch gekennzeichnet, daß der Flansch (2) im wesentlichen pyramidenstuapfförmig ausgebildet ist, sich in Richtung auf den Halter hin verjüngend.

7. Schleifwerkzeug nach Anspruch 6,
dadurch gekennzeichnet, daß zwischen Halter (1) und Flansch (2) eine zylindrische Abstützscheibe (8) angeordnet ist, deren Durchmesser größer ist als der Außendurchmesser des Halters (1) und gleichzeitig gleich groß oder kleiner ist als der Flansch (2), wobei die Abstützscheibe (8) entweder einstückig mit dem Halter (1) ausgebildet oder lösbar mit diesem verbunden ist.

8. Schleifwerkzeug nach Anspruch 1,
dadurch gekennzeichnet, daß der Halter (1) als zweiachsiges Gelenk ausgebildet ist, dessen zwei Schwenkachsen senkrecht zueinander stehen.

9. Schleifwerkzeug nach Anspruch 3,
dadurch gekennzeichnet, daß das Gelenk stufenlos oder in bestimmtem Winkel positionsfixierbar ist und zwar über an sich bekannte Vorkehrungen, wie
- Schwergängigkeit der Gelenk-Lagerungen,
- Rastiervorkehrungen, wie Rastierkugeln, -bolzen o.ä.
- Blockierschrauben, die direkt auf die bewegten Teile, z.B. die Achsen einwirken.

10. Schleifwerkzeug nach Anspruch 1,
dadurch gekennzeichnet, daß axial durch den Werkzeugkörper (1, 2) eine zur Arbeitsfläche sich öffnende Zuführleitung vorgesehen ist, zum Zuführen von Bearbeitungs-Zusatzmittel wie z.B. von zusätzlichem Schleifmittel, Poliermittel, Wasser, Seifenlauge, und daß die Zuführleitung über einen flexiblen Zuführ-Schlauch (11) mit einem Behälter (12) in Verbindung steht, wobei der Behälter (12)
- austauschbar oder nachfüllbar ist,
- insgesamt mit elastischen Wandungen oder balgartig axial zusammendrückbar ausgebildet ist, zur gezielten und positionsweisen Abgabe des Mittels.

11. Schleifwerkzeug nach Anspruch 10,
dadurch gekennzeichnet, daß der Behälter (12) am Gehäuse des Oszillationsgerätes in Reichweite eines entsprechenden Betätigungsfingers, z.B. über eine Schelle, befestigbar ist.

12. Schleifwerkzeug nach Anspruch 10,
dadurch gekennzeichnet, daß der Behälter (12) mit dem Werkzeugkörper (1, 2) über einen längeren Zuführschlauch (11) verbunden ist, der eine Betätigung durch die freie, zweite, das Oszillationsgerät nicht haltenden Hand, erlaubt.

13. Schleifwerkzeug nach den Ansprüchen 10 bis 12,
dadurch gekennzeichnet, daß der Behälter (12) mit dem Schlauch (11) über einen dichten Schnellverschluß lösbar verbunden ist, z.B. über einen Schraubverschluß (13).

14. Schleifwerkzeug nach den Anspruch 1,
dadurch gekennzeichnet, daß über den Flansch (2) ein bis über diesen bzw. über die Abstützscheibe haubenartig aufziehbarer Schleif- oder Polier-Überzug aufsetzbar vorgesehen ist, z.B. aus Schafwolle bzw. -fell.

15. Schleifwerkzeug nach den Ansprüchen 1 bis 10,
dadurch gekennzeichnet, daß das Schleifpapier (3) über die Kanten des weichen Flansches (2) ziehbar und in bekannter Weise über Klebestreifen oder Klettvorkehrungen auswechselbar am Flansch (2) befestigt ist.

## Claims

1. Sanding tool, for hand-held oscillating devices, with a tool body which can be fastened to the oscillating device and consists of a holder (1) in the form of a joint for pivotable fastening to the oscillating device and of a flange (2) which is made of flexible material and fastened coaxially to the latter and on the active side of which abrasive paper can be fastened in such a way that it can be changed, and which at its outer edge is embodied so that it projects beyond the supporting surface of the flange on the holder in an axially yielding form, characterised in that the flange is made of a soft material, and in that the holder (1) is cylindrical in shape and on its side facing the flange is reduced in diameter, e.g. by a rounded edge, a curved surface, a bevelled edge or a step in diameter.

2. Sanding tool according to claim 1, characterised in that the flange (2) is made of soft rubber or soft plastic and in that the holder (1) is made of hard plastic.

3. Sanding tool according to claims 1 and 2, characterised in that the holder (1) is essentially cylindrical in shape and in that the joint head swivelling member (5) of the holder joint is embodied as a flat eye with a swivel pin (6) passing through it, while the holder mounting assembly exhibits a slot-shaped recess (4) let in axially in the middle and through which the swivel pin (6) passes.

4. Sanding tool according to claim 1, characterised in that the holder (1) is essentially cylindrical in shape, at least on the flange side, and is arranged with its axis standing perpendicularly on the flange.

5. Sanding tool according to claims 1 to 4, characterised in that the flange (2) is embodied as a cylindrical disc and is arranged concentrically with the holder (1), and in that the holder (1) and the flange (2) essentially exhibit the same or different outside diameters.

6. Sanding tool according to claims 1 to 3, characterised in that the flange (2) is essentially the shape of a truncated pyramid, tapering in the direction of the holder.

7. Sanding tool according to claim 6, characterised in that between the holder (1) and the flange (2) there is a cylindrical supporting disc (8) the diameter of which is greater than the outside diameter of the holder (1) and at the same time equal in size to or smaller than the flange (2), the supporting disc (8) being either made in one piece with the holder (1) or connected detachably to the latter.

8. Sanding tool according to claim 1, characterised in that the holder (1) is embodied as a bi-axial joint the two swivelling axes of which are perpendicular to one another.

9. Sanding tool according to claim 3, characterised in that the joint can be immobilised in position steplessly or at a certain angle by means of arrangements known per se such as
- stiffness of the joint mountings,
- detent arrangements such as detent balls, pins or the like,
- immobilising screws which act directly on the moving parts, e.g. the pins.

10. Sanding tool according to claim 1, characterised in that a feeding line which opens towards the working surface is provided axially through the tool body (1, 2) to supply machining additives such as for example additional abrasive, polish, water, soap solution, and in that the feeding line is connected by means of a flexible feeding hose (11) to a container (12), the container (12)
- being exchangeable or refillable,
- formed overall with elastic walls or compressible axially like bellows for targeted and portioned delivery of the medium.

11. Sanding tool according to claim 10, characterised in that the container (12) can be fastened to the housing of the oscillating device within range of a corresponding operating finger, e.g. by means of a clamp.

12. Sanding tool according to claim 10, characterised in that the container (12) is connected to the tool body (1, 2) by means of a lengthy feeding hose (11) which allows operation by the free (second) hand not holding the oscillating device.

13. Sanding tool according to claims 10 to 12, characterised in that the container (12) is connected detachably to the hose (11) by means of a sealed quick-coupling, e.g. by means of a screw coupling (13).

14. Sanding tool according to claim 1, characterised in that a sanding or polishing covering which is made of sheep's wool or sheepskin for example and can be slipped like a cover over the flange (2) or over the supporting disc, is provided so that it can be fitted over the flange.

15. Sanding tool according to claims 1 to 10, characterised in that the abrasive paper (3) can be slipped over the edges of the soft flange (2) and is fastened to the flange (2) in a manner known per se by means of adhesive strips or hook and loop arrangements so that it can be changed.

## Revendications

1. Outil de ponçage, destiné notamment à des appareils vibrants à main, comprenant un corps d'outil qui peut être fixé sur l'appareil vibrant et qui est constitué d'un support (1) constitué en articulation et destiné à être fixé avec possibilité de basculement à l'appareil vibrant et une bride (22) en une matière souple qui y est fixée coaxialement, sur la face active de laquelle peut être fixé avec possibilité de remplacement du papier émeri et qui, par son bord extérieur, dépasse, en étant de forme souple axialement, de la surface d'appui de la bride sur le support,
caractérisé
- en ce que la bride est en une matière souple, et
- en ce que le support (1) est cylindrique et est, en diamètre, en retrait du côté tourné vers la bride, par exemple par un arrondi d'arête, une calotte, un biseau ou un épaulement en diamètre.

2. Outil de ponçage suivant la revendication 1,
caractérisé en ce que la bride (2) est en caoutchouc souple ou en une matière plastique souple et en ce que le support (1) est en une matière plastique dure.

3. Outil de ponçage suivant les revendications 1 et 2,
caractérisé en ce que le support (1) est sensiblement cylindrique et en ce que l'élément (5) de basculement à tête d'articulation de l'articulation de maintien est constitué sous la forme d'un oeillet plat traversé par un axe (6) d'articulation, tandis que le palier du support a un évidement (4) en forme de fente ménagé au milieu axialement et traversé de manière conjuguée par l'axe (6) d'articulation.

4. Outil de ponçage suivant la revendication 3,
caractérisé en ce que le support (1) est, au moins du côté de la bride, sensiblement cylindrique et vertical en ayant son axe perpendiculaire à la bride.

5. Outil de ponçage suivant les revendications 1 à 4,
caractérisé en ce que la bride (2) est constituée en disque cylindrique et est disposée concentriquement au support (1) et en ce que le support (1) et la bride (2) ont des diamètres extérieurs sensiblement égaux ou de grandeurs différentes.

6. Outil de ponçage suivant les revendications 1 à 3,
caractérisé en ce que la bride (2) est sensiblement sous la forme d'un tronc de pyramide qui se rétrécit en direction du support.

7. Outil de ponçage suivant la revendication 6,
caractérisé en ce qu'il est interposé entre le support (1) et la bride (2) un disque (8) cylindrique d'appui de diamètre plus grand que le diamètre extérieur du support (1) et en même temps égal ou inférieur à celui de la bride (2), le disque (8) d'appui étant d'une pièce avec le support (1) ou étant relié de manière amovible à celui-ci.

8. Outil de ponçage suivant la revendication 1,
caractérisé en ce que le support (1) est constitué en articulation à deux axes dont les deux axes d'articulation sont perpendiculaires entre eux.

9. Outil de ponçage suivant la revendication 3,
caractérisé en ce que l'articulation peut être immobilisée en position d'une manière continue ou sous un angle déterminé et cela par des mesures en soi connues comme
- dureté des paliers d'articulation,
- mesures d'encliquetage, comme billes d'encliquetage, axes d'encliquetage ou autres
- vis de blocage qui agissent directement sur les pièces déplacées, par exemple sur les axes.

10. Outil de ponçage suivant la revendication 1,
caractérisé en ce qu'il est prévu axialement dans le corps (1,2) de l'outil un conduit d'entrée débouchant sur la surface de travail et destiné à apporter du fluide supplémentaire d'usinage, comme par exemple de l'agent supplémentaire de ponçage, de l'agent de polissage, de l'eau, de la lessive de savon, et en ce que le conduit d'entrée communique par un tuyau (11) souple d'entrée avec une cuve (12), la cuve (12)
- pouvant être remplacée ou remplie,
- étant constituée dans son ensemble de parois élastiques ou pouvant être comprimée axialement à la manière d'un soufflet pour fournir du fluide comme il convient et position par position.

11. Outil de ponçage suivant la revendication 10,
caractérisé en ce que la cuve (12) peut être fixée au boîtier de l'appareil vibrant à portée d'un doigt d'actionnement correspondant, par exemple par l'intermédiaire d'un collier.

12. Outil de ponçage suivant la revendication 10,
caractérisé en ce la cuve (12) communique avec le corps (1,2) de l'outil par un tuyau (11) souple d'amenée assez long, qui permet un actionnement par la deuxième main libre qui ne tient pas l'appareil vibrant.

13. Outil de ponçage suivant les revendications 10 à 12,
caractérisé en ce que la cuve (12) communique de manière amovible avec le conduit (11) souple par l'intermédiaire d'une fermeture rapide étanche, par exemple par une fermeture (13) à vis.

14. Outil de ponçage suivant la revendication 1,
caractérisé en ce qu'il peut être posé au-dessus de la bride (2) un revêtement de ponçage ou de polissage pouvant être tiré à la manière d'un capot jusqu'à la bride (2) ou sur le disque d'appui, le revêtement étant, par exemple, en laine ou en peau de mouton.

15. Outil de ponçage suivant les revendications 1 à 10,
caractérisé en ce que le papier (3) émeri peut être tiré sur les bords de la bride (2) souple et d'une manière en soi connue peut être fixé à la bride (2) avec possibilité de remplacement par des rubans adhésifs ou des mesures d'accrochage.
